# EUROPÄISCHE PATENTSCHRIFT

(11) **EP 0 404 882 B1**
(45) Veröffentlichungstag und Bekanntmachung des Hinweises auf die Patenterteilung: **08.09.1993**
(21) Anmeldenummer: 89911795.6
(22) Anmeldetag: 11.10.1989
(51) Int. Cl.: A61H 33/02

(54) **WHIRLPOOL-DÜSE**
WHIRLPOOL NOZZLE
AJUTAGE A TOURBILLON

(30) Priorität: 15.10.1988 DE 8812993 U
(43) Veröffentlichungstag der Anmeldung: 02.01.1991
(73) Patentinhaber: HOESCH Metall + Kunststoffwerk GmbH & Co., 52304 Düren (DE)
(72) Erfinder: KLOTZBACH, Manfred, D-5160 Düren (DE)
(74) Vertreter: Langmaack, Jürgen, Dipl.-Ing.
(86) Internationale Anmeldenummer: EP8901199
(87) Internationale Veröffentlichungsnummer: WO9003774

(56) Entgegenhaltungen:
- EP-A- 0 168 823
- EP-A- 0 320 696
- US-A- 3 471 091
- US-A- 4 408 721

## Beschreibung

Die Erfindung betrifft eine Düse für die Einleitung eines Wasser-Luftgemisches in eine Wanne. Düsen dieser Bauform sind grundsätzlich bekannt.

Aus der zum Stande der Technik gehörenden, jedoch gemäß Art, 54(3) nachveröffentlichten EP-A-0 320 696 ist eine Düse für die Einleitung eines Wasser-Luft-Gemisches bekannt, bei der ein als Kugelkörper ausgebildeter Düsenkörper schwenkbar in einem Ventilring gelagert ist, wobei der federbelastete Ventilring zusammen mit dem Kugelkörper einerseits und der Mündung der Luftzuleitung andererseits ein Sperrventil bildet, das nur dann öffnet, wenn ein ausreichender Wasserdruck in der Vorkammer ansteht. Eine derartige Düse ist sehr aufwendig im Aufbau, wobei die Regelung des Wasserdurchsatzes praktisch nur über eine Regelung der Pumpenleistung veränderbar ist.

Düsen der vorstehenden Art weisen jedoch den Nachteil auf, daß zwar die Richtung des Strahles einstellbar ist, daß jedoch das Mischungsverhältnis zwischen Wasser und Luft nur über die angesaugte Luftmenge regelbar ist. Während bei aufwendigen Whirlpools der Wasserdurchsatz über eine Regelung der Pumpenleistung veränderbar ist, kann dies bei einfachen Bauformen schon aus Kostengründen nicht bewerkstelligt werden, so daß der Benutzer praktisch auf den aus der Pumpenleistung und den Düsenabmessungen vorgegebenen Wasserdurchlaß angewiesen ist. Ein weiterer Nachteil bekannter Düsenbauform besteht darin, daß bei einem Einbau in der Wannenwand bei der Entleerung die sog. Vorkammer nicht vollständig leerläuft, so daß hier die Gefahr einer Bekeimung des Restwassers besteht.

Der Erfindung liegt die Aufgabe zugrunde, eine Düse der vorstehend bezeichneten Art dahingehend zu verbessern, daß neben einer kostengünstigeren Herstellung und einer einfacheren Handhabung bei Einbau und Wartung auch eine Regulierung des Wasserdurchsatzes möglich ist.

Diese Aufgabe wird gemäß der Erfindung mit den in Anspruch 1 angegebenen Merkmalen gelöst. Der Vorteil der erfindungsgemäßen Anordnung besteht darin, daß die Düse als komplettes Bauteil von der Wanneninnenseite her durch eine entsprechende Bohrung eingesetzt werden kann, wobei der die Kante in der Wannenöffnung übergreifende Rand von der Wanneninnenseite her dichtend anliegt und damit zuverlässig abgedichtet werden kann. Sollten sich später Undichtigkeiten herausstellen, besteht hier ohne weiteres die Möglichkeit, auch bei einer umbauten Wanne, die von der Seite her nicht mehr zugänglich ist, eine entsprechende Abdichtung vorzunehmen. Ein weiterer Vorteil der erfindungsgemäßen Bauform besteht darin, daß durch eine axiale Verstellung des Düsenkörpers gegen die Mündung der Luftzuleitung der freie Durchtrittsquerschnitt für das eine Medium, vorzugsweise für das Wasser, unabhängig von der Pumpenleistung verändert werden kann. Damit ist nicht nur eine Regelung der Luftzufuhr möglich, die in der Regel lediglich aufgrund des Venturi-Effektes über die Mündung der in die Düse einmündenden Zuleitung angesaugt wird und über eine Veränderung des Ansaugquerschnittes geregelt werden kann, sondern auch die Regelung des Durchsatzes des anderen Mediums, nämlich des Wassers. Die Verstellmöglichkeit ist aufgrund der Dichtflächen so vorgesehen, daß auch ein vollständiger Abschluß der Vorkammer gegenüber dem Wanneninnenraum möglich ist, so daß die betreffende Wanne auch für ein normales Reinigungsbad verwendet werden kann, ohne daß der Wasserinhalt in das zur Pumpe führende Leitungssystem laufen kann. In bevorzugter Ausgestaltung ist hierbei vorgesehen, daß der Mittelpunkt der Kugelfläche der Mündung der Zuleitung für das andere Medium und der Mittelpunkt des Kugelkörpers bei anliegender Dichtfläche in etwa zusammenfallen. Hierdurch ist gewährleistet, daß ein vollständiger Verschluß der Vorkammer gegenüber dem Wanneninnenraum innerhalb des zulässigen Schwenkbereichs des Düsenkörpers in jeder beliebigen Winkellage erfolgen kann. Die Form des Halteringes ergibt eine im Aufbau einfache und in der dichten Lagerung des Kugelkörpers wirksame Ausführungsform, wobei über die Stütz- und Dichtfläche des einschraubbaren Stellringes und die über den Stellring einstellbare Anpreßkraft für eine zuverlässige Abdichtung Sorge getragen ist.

In zweckmäßiger Ausgestaltung ist vorgesehen, daß die Vorkammer an ihrer untenliegenden Seite mit der Zufuhrleitung für das eine Medium, vorzugsweise das Wasser, verbunden ist. Hierdurch ist gewährleistet, daß nach Beendigung der Benutzung das Zuleitungssystem vollständig entleert werden kann. In anderer zweckmäßiger Ausgestaltung ist vorgesehen, daß die Zufuhrleitung für das andere Medium, vorzugsweise die Luft, unter einem Winkel von oben nach unten verlaufend an die Vorkammer angeschlossen ist. Hierdurch ist gewährleistet, daß nur der unmittelbare Mündungsbereich dieser Zufuhrleitung bei Außerbetriebsetzung der Pumpe voll Wasser laufen kann.

In einer besonders zweckmäßigen Ausgestaltung der Erfindung ist ferner vorgesehen, daß ein Zier- und Abdeckring für den die Wanneninnenwandung übergreifenden Rand der Vorkammer vorgesehen ist, der an der Innenwand der Vorkammer gehalten ist. In weiterer Ausgestaltung ist hierbei vorgesehen, daß dieser Zier- und Abdeckring einschraubbar mit der Vorkammer verbunden ist. Durch diesen Zier- und Abdeckring kann eine weitere zusätzliche Abdichtung zwischen Wanneninnenraum und Wannenaußenseite bewirkt werden. Sollte sich beim späteren Betrieb bei einer eingebauten Wanne hier eine Undichtigkeit zeigen, besteht hierbei die Möglichkeit, über eine entsprechende Kittlage zwischen Zier- und Abdeckring und dem übergreifenden Rand der Vorkammer eine nicht sichtbare aber wirksame Abdichtung anzubringen. Eine weitere vorteilhafte Ausgestaltung dieser Anordnung ist in dem Merkmal des Anspruchs 9 angegeben.

Die Erfindung wird anhand eines schematischen Vertikalschnittes durch eine Düse näher erläutert.

Die Düse besteht im wesentlichen aus einer Vorkammer 1 mit einem untenliegenden und nach unten weisenden Anschlußstutzen 2 für die Zuleitung eines ersten Mediums, hier des Wassers, so daß diese Zuleitung an eine Umwälzpumpe angeschlossen ist. Im Bereich der Oberseite befindet sich ein Anschlußstutzen 3 für die Zuleitung des anderen Mediums, hier der Luft, die so angeordnet ist, daß sie schräg von oben nach unten verlaufend in die Vorkammer einmündet. An diesen Anschlußstutzen 3 ist ein axial in die Vorkammer 1 hineinragendes Mündungselement 4 angeschlossen, das bei dem dargestellten Ausführungsbeispiel als gesondertes Bauteil ausgebildet ist und in einen entsprechenden Schraubansatz 5 an der Vorkammer 1 eingeschraubt ist. Das Mündungsteil 4 durchsetzt praktisch den gesamten Innenraum der Vorkammer 1 und ist an seinem vorderen Ende mit einer als Dichtfläche 6 ausgebildeten Kugelfläche versehen.

Die gesamte Düse ist von der Wanneninnenseite her durch eine Öffnung in der Wannenwand 7 eingesetzt, wobei der freie Rand 8 der Vorkammer 1 auf der Wanneninnenfläche 9 übergreifend anliegt. Mittels einer Überwurfmutter 10, die auf einen entsprechenden Gewindeansatz 11 auf der Außenseite der Vorkammer 1 aufschraubbar ist, wird die gesamte Anordnung in der Öffnung der Wannenwand 7 fest und abgedichtet verspannt.

In der Vorkammer 1 ist in einem von der Wanneninnenseite her in die Vorkammer einschraubbaren Haltering 12 ein als Kugelkörper ausgebildeter Düsenkörper 13 gehalten. Der Düsenkörper 13 ist hierbei im Haltering 12 über eine entsprechende Stütz- und Dichtfläche 14 auf der einen Seite und einen in den Haltering 12 eingeschraubten Stellring 15 mit einer entsprechenden Stütz- und Dichtfläche 16 abgedichtet, jedoch frei hin- und herschwenkbar gehalten.

Der Düsenkörper 13 weist innerhalb seines kugeligen Bereiches einen gegen die Dichtfläche 6 des Mündungsteils 4 gerichteten umlaufenden Kragen 17 auf, dessen freie Kante in Bezug auf die Dichtfläche 6 am Mündungsteil 4 als korrespondierende Dichtfläche ausgebildet ist.

Wie die Zeichnung zeigt, kann durch Verdrehen des Halteringes 12 der freie Querschnitt zwischen der Dichtfläche 6 und der Dichtfläche des Kragens 17, der zugleich den Durchtrittsquerschnitt für das durch die Vorkammer 1 strömende Wasser definiert, verändert werden. Die obere Hälfte des Düsenkörpers 13 zeigt hierbei die Position mit dem größten Durchtrittsquerschnitt, während die untere Hälfte die Position mit geringem Querschnitt zeigt. Die Anordnung kann hierbei so bemessen werden, daß der Kragen 17 vollständig an der Dichtfläche 6 anliegt, so daß ein vollständiger Abschluß für den Wasserzulauf möglich ist.

Wie die untere Darstellung des Düsenkörpers zeigt, sind die Kugelfläche des kugeligen Teils des Düsenkörpers 13 einerseits und der Dichtfläche 6 am Mündungsteil 4 so bemessen, daß sie im Bereich der Verschlußstellung praktisch in einen gemeinsamen Mittelpunkt M zusammenfallen. Hierdurch ist gewährleistet, daß insbesondere in der Verschlußstellung und einer Einstellung mit nur geringem Durchflußquerschnitt eine einwandfreie Verschwenkbarkeit des Düsenkörpers 13 gegeben ist, wobei hier ein Ringquerschnitt mit praktisch gleicher Stärke als Durchtrittsquerschnitt verbleibt. Hierdurch ist eine einwandfreie Strahlausbildung auch bei reduziertem Durchsatz gewährleistet.

Der die Wannenwandung 7 auf der Wanneninnenfläche 9 übergreifende Rand 8 der Vorkammer 1 ist auf der Innenseite zusätzlich durch einen Zier- und Abdeckring 18 abgedeckt. Der Zier- und Abdeckring kann einstückig ausgebildet sein. Bei dem dargestellten Ausführungsbeispiel ist dieser Zier- und Abdeckring zweiteilig ausgebildet, wobei der außen liegende Teil 18' aus Metall oder metallisiertem Kunststoff bestehen kann, der mit einem gesonderten Schraubring 18'' fest verbunden ist.

Der Haltering 12 ist ebenso wie der Schraubring 18'' auf seiner dem Wanneninnenraum zugekehrten Seite mit wenigstens einem Griffelement 19 bzw. 20 versehen, das zweckmäßigerweise als Schlüsselansatz ausgebildet ist, so daß insbesondere die Durchsatzmengenverstellung über ein Verdrehen des Halteringes 12 mit einem entsprechenden Schlüssel vorgenommen werden kann.

## Patentansprüche

1. Düse für die Einleitung eines Wasser-Luft-Gemisches in eine Wanne, mit einer an eine Zufuhrleitung für das eine Medium, vorzugsweise Wasser, anschließbaren Vorkammer (1), die topfartig ausgebildet ist und mit dem Rand (8) ihrer wannenseitigen Öffnung die Wanneninnenwand (9) dichtend übergreifen kann und fest mit der Wandung (7) der Wanne verbindbar ist und in der ein als Kugelkörper ausgebildeter Düsenkörper (13) schwenkbar gehalten ist, wobei der Düsenkörper (13) eine Bohrung aufweist, die mit der Vorkammer (1) in Verbindung steht und in die von der Wannenaußenseite her die Mündung (4) einer Zuleitung für das andere Medium, vorzugsweise Luft, hineinragt, wobei die Bohrung des Düsenkörpers (13) an ihrem der Mündung (4) der Zuleitung für das andere Medium zugekehrten Ende mit einer die Bohrung begrenzenden ringförmigen Dichtfläche versehen ist, und wobei die Außenseite der Mündung (4) in der Zuleitung für das andere Medium als Kugelfläche (6) ausgebildet ist, gegen die der Düsenkörper (13) mit der Dichtfläche seiner Bohrung anpreßbar ist, wobei ferner der Mittelpunkt (M) der Kugelfläche (6) der Mündung (4) der Zuleitung für das andere Medium und der Mittelpunkt des Kugelteils des Düsenkörpers (13) bei anliegender Dichtfläche in etwa zusammenfallen, wobei der Düsenkörper (13) in einem Haltering (12) schwenkbar gelagert ist, der in der Vorkammer (1) in bezug auf die Mündung (4) der Zuleitung für das andere Medium zur Durchflußmengeneinstellung axial schraubbar geführt ist, sowie an seinem der Wanne zugekehrten Ende mit einer im wesentlichen ringförmig umlaufenden Stütz- und Dichtfläche (14) für den Kugelkörper versehen ist und an seinem der Wanne abgekehrten Ende einen axial einschraubbaren Stellring (15) aufweist, der ebenfalls mit einer im wesentlichen ringförmigen Stütz- und Dichtfläche (16) für den Kugelkörper (13) versehen ist, und wobei der Haltering (12) vom Wanneninnenraum her zugänglich ist und wenigstens ein Griffelement (19) aufweist.

2. Düse nach Anspruch 1, dadurch gekennzeichnet, daß die Vorkammer (1) an ihrer untenliegenden Seite mit der Zuführleitung für das eine Medium verbunden ist.

3. Düse nach Anspruch 1 oder 2, dadurch gekennzeichnet, daß die Zuleitung für das andere Medium unter einem Winkel von oben nach unten verlaufend an die Vorkammer (1) angeschlossen ist.

4. Düse nach einem der Ansprüche 1 bis 3, dadurch gekennzeichnet, daß ein Zier- und Abdeckring (18) für den die Wanneninnenwand übergreifenden Rand (8) der Vorkammer (1) vorgesehen ist, der an der Innenwandung der Vorkammer (1) gehalten ist.

5. Düse nach Anspruch 3 oder 4, dadurch gekennzeichnet, daß der Zier- und Abdeckring in einen ringförmigen Zier- und Abdeckteil (18') und einen ringförmigen Schraubteil (18'') unterteilt ist, daß beide Teile fest miteinander verbunden sind und daß der Schraubteil (18'') mit wenigstens einem im Bereich seines Innenrandes liegenden Schlüsselansatz (20) versehen ist.

## Claims

1. Nozzle for feeding a water-air mixture into a bath, with a pre-chamber (1), which can be joined to a supply pipe for one medium, preferably water, is formed like a pot, can tightly overlap the inner bath wall (9) with the edge (8) of its opening on the bath side, can be firmly connected to the wall (7) of the bath and in which a nozzle body (13), which is formed as a spherical body, is held in a pivotable manner, the nozzle body (13) comprising a bore which communicates with the pre-chamber (1) and into which the mouth (4) of a supply pipe for the other medium, preferably air, projects from the outside of the bath, the bore of the nozzle body (13) being provided at its end which faces the mouth (4) of the supply pipe for the other medium with an annular sealing surface which defines the bore, the outside of the mouth (4) in the supply pipe for the other medium being formed as a spherical surface (6), against which the nozzle body (13) can be pressed via the sealing surface of its bore, the central point (M) of the spherical surface (6) of the mouth (4) of the supply pipe for the other medium and the central point of the spherical part of the nozzle body (13) approximately coinciding when the sealing surface is abutting, the nozzle body (13) being pivotably mounted in a retaining ring (12), which is held in the pre-chamber (1) such that it can be axially screwed with respect to the mouth (4) of the supply pipe for the other medium in order to adjust the flow rate, is provided at its end which faces the bath with a support and sealing surface (14), which extends round in an essentially annular manner, for the spherical body, and comprises at its end which is distant from the bath a setting ring (15), which can be axially screwed in and which is also provided with an essentially annular support and sealing surface (16) for the spherical body (13), and the retaining ring (12) being accessible from the bath interior and comprising at least one gripping element (19).

2. Nozzle according to claim 1, characterised in that the pre-chamber (1) communicates at its bottom side with the supply pipe for one medium.

3. Nozzle according to claim 1 or 2, characterised in that the supply pipe for the other medium extends downwards from the top to join the pre-chamber (1).

4. Nozzle according to one of claims 1 to 3, characterised in that an ornamental and covering ring (18) is provided for the edge (8) of the pre-chamber (1) which overlaps the inner bath wall, which ring is held at the inner wall of the pre-chamber (1).

5. Nozzle according to claim 3 or 4, characterised in that the ornamental and covering ring is divided into an annular ornamental and covering part (18') and an annular threaded part (18''), that the two parts are firmly connected together, and that the threaded part (18'') is provided with at least one shoulder (20), disposed in the area of its inner edge, for a key.

## Revendications

1. Ajutage pour introduire un mélange eau-air dans une baignoire, comprenant une préchambre (1) qui peut être reliée à une conduite d'alimentation en l'un des agents, de préférence en eau, qui présente la forme d'un pot, qui, avec le bord (8) de son ouverture située côté baignoire, peut chevaucher la paroi intérieure (9) de la baignoire de manière étanche, qui peut être fixée à la paroi (7) de la baignoire, et dans laquelle un corps d'ajutage (13) conçu sous la forme d'un corps sphérique est logé de manière pivotante, le corps d'ajutage (13) comportant un perçage qui communique avec la préchambre (1) et dans lequel pénètre, par le côté extérieur de la baignoire, l'embouchure (4) d'une conduite d'alimentation en l'autre agent, de préférence en air, le perçage du corps d'ajutage (13) étant muni, à son extrémité tournée vers l'embouchure (4) de la conduite d'alimentation en l'autre agent, d'une surface d'étanchéité annulaire qui délimite le perçage, et le côté extérieur de l'embouchure (4) de la conduite d'alimentation en l'autre agent étant conçu sous la forme d'une surface sphérique (6) contre laquelle peut être appliquée la surface d'étanchéité du perçage du corps d'ajutage (13), le centre (M) de la surface sphérique (6) de l'embouchure (4) de la conduite d'alimentation en l'autre agent et le centre de la partie sphérique du corps d'ajutage (13) coïncidant sensiblement lorsque la surface d'étanchéité est en contact, le corps d'ajutage (13) étant monté pivotant dans un anneau de retenue (12) qui est guidé, de manière vissable axialement, dans la préchambre (1) par rapport à l'embouchure (4) de la conduite d'alimentation en l'autre agent afin de régler le débit, anneau qui est muni, à son extrémité tournée vers la baignoire, d'une surface d'appui et d'étanchéité périphérique sensiblement annulaire (14) destinée au corps sphérique, et qui comporte, à son extrémité opposée à la baignoire, un anneau de positionnement à vissage axial (15) qui est également pourvu d'une surface d'appui et d'étanchéité sensiblement annulaire (16) destinée au corps sphérique (13), l'anneau de retenue (12) étant accessible de l'intérieur de la baignoire et comportant au moins un élément de prise (19).

2. Ajutage selon la revendication 1, caractérisé en ce que, sur son côté situé en dessous, la préchambre (1) est reliée à la conduite d'alimentation en un des agents.

3. Ajutage selon la revendication 1 ou 2, caractérisé en ce que la conduite d'alimentation en l'autre agent est reliée à la préchambre (1) selon un angle s'étendant de haut en bas.

4. Ajutage selon l'une des revendications 1 à 3, caractérisé en ce qu'il est prévu un anneau de décoration et de recouvrement (18) du bord (8) de la préchambre (1), qui est à cheval sur la paroi intérieure de la baignoire, ledit anneau étant maintenu contre la paroi intérieure de la préchambre (1).

5. Ajutage selon la revendication 3 ou 4, caractérisé en ce que l'anneau de décoration et de recouvrement est divisé en une partie annulaire de décoration et de recouvrement (18') et en une partie vissée annulaire (18''), en ce que ces deux parties sont solidarisées l'une à l'autre, et en ce que la partie vissée (18'') est munie d'au moins une empreinte pour clé (20) située dans la zone de son bord intérieur.
